# FASCICULE DE BREVET EUROPEEN

(11) **EP 2 253 792 B1**
(45) Date de publication et mention de la délivrance du brevet: **10.07.2013**
(21) Numéro de dépôt: 10005066.5
(22) Date de dépôt: 14.05.2010
(51) Int. Cl.: E06B 3/96, E06B 3/964

(54) **Assemblage en coupe droite**
Verbund mit geradem Schnitt
Straight-cut assembly

(30) Priorité: 15.05.2009 FR 0953237
(43) Date de publication de la demande: 24.11.2010
(73) Titulaire: Profils Systèmes, 34670 Baillargues (FR)
(72) Inventeur: Derre, Christophe, 30670 Aigues Vives (FR); Reinert, Aymeric, 30670 Aigues Vives (FR)
(74) Mandataire: Richebourg, Michel François

(56) Documents cités:
- EP-A- 0 294 170
- GB-A- 2 335 224

## Description

### DOMAINE D'APPLICATION DE L'INVENTION

La présente invention a trait au domaine de la menuiserie et notamment aux adaptations permettant de réaliser la liaison en coupe droite entre une traverse et un montant dans les meilleures conditions.

### DESCRIPTION DE L'ART ANTÉRIEUR

Le montage en coupe droite a pour avantage de simplifier la liaison entre les montants et les traverses en autorisant notamment un vissage direct d'une pièce sur l'autre sans nécessiter de pièce de liaison, pièce de liaison nécessaire pour un montage en coupe d'onglet ou mitre.

Il a pour autre avantage de permettre l'utilisation de profils différents pour les montants et les traverses ce qui est impossible sur un montage en coupe d'onglet. Cette flexibilité dans le choix des profils permet d'adapter ces derniers aussi bien à leur fonction qu'à des considérations esthétiques.

Néanmoins, si la liaison mécanique peut être considérée comme facilitée, la rencontre de formes différentes peut présenter des problèmes esthétiques ainsi que de mise en oeuvre de fonction aussi importante que l'étanchéité entre le dormant et l'ouvrant d'une fenêtre.

De plus, du fait de la rencontre de profils et de volumes différents une liaison en coupe droite entre deux profils différents peut présenter des évidements susceptibles de devenir la cause d'infiltration.

Le document WO 2006/025685 A1 décrit un assemblage en coupe droite des traverses et des montants d'un dormant.

Selon un exemple d'un cadre de dormant formé de montants et de traverses adoptant des profils différents, la forme du profil de la traverse est susceptible de ne pas complètement coïncider avec la surface verticale d'accueil du profilé du montant créant alors des évidements susceptibles de constituer des poches d'humidité.

La rencontre en coupe droite c'est à dire en positionnement perpendiculaire de deux éléments linéaires constitue en effet volumiquement et fonctionnellement un arrêt, source d'inesthétisme et de rupture dans les fonctions assurées par les formes du profil. Ainsi, par exemple, si le profilé de la traverse assure au moyen d'une rainure extérieure le support d'un dispositif couvre joint, cette rainure est arrêtée au niveau de son extrémité sciée et ne peut rejoindre l'éventuelle rainure équivalente ménagée dans le profil assemblé perpendiculairement.

Ces inconvénients sont un obstacle majeur à une utilisation plus importante de l'assemblage en coupe droite de profils présentant ou non une esthétique différente sur un même montage.

### DESCRIPTION DE L'INVENTION

Partant de cet état de fait, la demanderesse a mené des recherches visant à simplifier les assemblages en coupe droite.

Ces recherches ont abouti à la conception d'une liaison résultant d'un assemblage ou montage en coupe droite des traverses et des montants formant le cadre d'un dormant d'une baie vitrée coulissante, où les traverses et les montants sont formés d'un ou plusieurs profilés,
où les traverses et les montants présentent des faces orientées vers l'extérieur du cadre préformées pour venir coopérer avec le bâti accueillant la baie vitrée et des faces orientées vers l'intérieur du cadre préformées pour coopérer avec la ou les baies vitrées coulissantes,
où les extrémités des traverses sont coupées selon un plan sensiblement perpendiculaire à l'axe longitudinal de la traverse définissant un plan transversal d'appui,
où les extrémités des montants sont coupées selon un plan sensiblement perpendiculaire à l'axe longitudinal des montants,
où les montants et les traverses étant fixés par un moyen de fixation,
remarquable en ce que
- les extrémités des traverses viennent en appui à des fins d'assemblage sur la face orientée vers l'intérieur du cadre des extrémités des montants,
- les extrémités débouchantes des montants sont au moins partiellement fermées par au moins un bouchon ne participant pas à la fixation et comprenant une tête présentant une surface interne, une surface latérale cylindrique délimitant son épaisseur et une surface externe,
- la surface interne vient en appui contre l'extrémité du montant,
- le bouchon comprenant un corps saillant à partir de la surface interne d'appui vers l'âme creuse du montant à des fins de positionnement et d'assemblage dudit bouchon,
- ladite tête étant préformée pour que la courbe directrice de la surface latérale reprenne le profil extérieur de la partie de l'extrémité du montant que ledit bouchon bouche,
- ladite tête étant préformée et les extrémités des montants et des traverses étant préformées et positionnées de sorte que la surface latérale viennent en contact avec le plan transversal d'appui,
- la surface externe étant préformée pour reproduire le profil de la surface de la traverse avec laquelle elle vient en correspondance.

Cette caractéristique est particulièrement avantageuse en ce qu'elle résout par l'utilisation d'un bouchon c'est à dire d'une pièce rapportée qui ne participe pas à la fixation, les problèmes d'incohérence de volume ayant lieu lors de la rencontre des extrémités à assembler en coupe droite de deux ensembles de profilés différents constituant les montants et les traverses d'un cadre de dormant.

En effet le bouchon, en venant s'introduire selon un axe longitudinal d'un premier ensemble de profils à savoir le montant et en étant préformé sur sa surface venant en correspondance avec les formes du deuxième ensemble de profils disposés perpendiculairement, assure la continuité des formes là où elles s'arrêtent à savoir au niveau des plans de coupe. Les formes complexes de rencontre des volumes vont ainsi se concentrer sur ledit bouchon qui va venir boucher et épouser les formes de l'extrémité d'un premier profilé et présenter une tête dont la surface latérale va venir boucher et épouser l'extrémité débouchante de l'autre profilé, ledit bouchon présentant sur un des axes longitudinaux des profilés qu'il relie une projection s'introduisant dans l'âme creuse d'un des profilés et permettant son positionnement et son maintien en position.

Selon un mode de réalisation préféré, le profil des montants et celui des traverses sont différents.

En addition de la continuité esthétique des volumes, la liaison obtenue par l'assemblage de l'invention est particulièrement avantageux en ce qu'il assure également la continuité de certaines des fonctions mises en oeuvre par la préformation des profils dont il assure la continuité.

Ainsi selon une autre caractéristique particulièrement avantageuse, lorsque les deux ensembles de profilés adoptent une rainure susceptible de correspondre, ledit bouchon est préformé d'une ou plusieurs rainures pour assurer la continuité des rainures préformées sur les ensembles de profilés.

Selon une autre caractéristique, la surface cylindrique et la surface externe de la tête sont préformées d'une forme en saillie adoptant le profil d'un L reproduisant dans leur plan respectif le profil d'une rainure de fixation pour un couvre joint, rainure préformée sur les surfaces extérieures des montants et des traverses dont le bouchon assure la jonction.

Selon une autre caractéristique particulièrement avantageuse, lorsque l'extrémité de la traverse ne correspond pas exactement à la forme de la surface de l'extrémité du montant qui l'accueille, une ou plusieurs projections en saillie à partir de la tête viennent compléter les volumes laissés libres par l'extrémité de traverse.

Une pluralité de matériau a été envisagée pour la réalisation de ce bouchon tels un alliage d'aluminium, une matière plastique, etc...

Cependant selon un choix technologique préféré, ledit bouchon est en polyphénylène oxyde modifié (ppom), matériau connu sous le nom commercial de "noryl". Un tel matériau a notamment pour avantage de supporter un laquage à chaud autorisant une continuité esthétique entre les profilés et le bouchon conformément aux objectifs de l'invention.

L'invention concerne également un dormant ou châssis fixe de fenêtre reprenant tout ou partie des caractéristiques ci-dessus décrites.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un assemblage en coupe droite conforme à l'invention.

### BRÈVE DESCRIPTION DES DESSINS

La figure 1 est un dessin schématique d'une vue partielle en perspective avant d'un châssis de fenêtre équipé d'un mode de réalisation d'un bouchon conforme à l'invention;
La figure 2 est un dessin schématique d'une vue en perspective arrière du châssis de fenêtre de la figure 1;
La figure 3 et la figure 4 illustrent la mise en place du couvre joint associé audit châssis de fenêtre équipé d'un mode de réalisation du bouchon conforme à l'invention;
Les figures 5 et 6 illustrent respectivement en vue en perspective et en vue de dessus par paires symétriques le mode de réalisation des bouchons installés sur le châssis des figures précédentes,
La figure 7 est un dessin schématique du châssis de fenêtre de l'invention intégré à un mur.

### DESCRIPTION DES MODES DE RÉALISATION PRÉFÉRÉS

Tel qu'illustré sur les dessins des figures 1 à 4, le dormant de fenêtre (cadre dont seul un coin est illustré), qui est ici un châssis fixe de baie vitrée coulissante, référencé C dans son ensemble adopte un assemblage en coupe droite entre une traverse 100 recevant et guidant des coulissants (non illustrés) et un montant 200.

Comme illustrés, la traverse 100 et le montant 200 n'adoptent pas le même profil bien que conformément aux principes d'un assemblage en coupe droite, l'extrémité 110 de la traverse 100 est coupée selon un plan sensiblement perpendiculaire à l'axe longitudinal de la traverse 100 et que cette extrémité 110 est accueillie à des fins d'assemblage par la partie de l'extrémité du profil 210 du montant 200 tournée vers l'intérieur du cadre. Cet assemblage peut être réalisé directement au moyen de vis traversant le montant et venant coopérer par exemple avec des alvéovis ménagées dans le profilé de la traverse. Cet assemblage peut également être réalisé au moyen d'une pièce intermédiaire qui se fixe au montant, participe à la mise en position de l'extrémité de la traverse, et sur laquelle ladite traverse est vissée.

Conformément au problème technique soulevé par un assemblage en coupe droite de deux profilés différents, la face 210 tournée vers l'intérieur du cadre du montant 200 s'ouvre vers le bas et n'épouse pas complètement le profil de l'extrémité 110 de la traverse. De plus, conformément au problème technique soulevé par un assemblage en coupe droite, un des profilés participant à l'assemblage garde partiellement ou en totalité son extrémité ouverte. Conformément à l'invention, un bouchon 300 vient solutionner ledit problème technique en réalisant la fonction de bouchon au moins partiel de l'extrémité d'un des profilés au moyen d'un corps qui présente une partie 310 pénétrant à l'intérieur dudit profilé 200 saillant d'une surface d'appui 320 qui reprend partiellement le profil extérieur de l'extrémité 210 de profilé 200 à boucher et qui adopte sur son côté 330 tourné vers le deuxième profilé 100 une forme complémentaire assurant au moins la continuité des surfaces extérieures dudit deuxième profilé 100.

Selon une autre caractéristique, le côté 330 orienté vers l'extrémité 110-dudit deuxième profilé 100 comporte une saillie 331 venant compléter le volume laissé libre entre la surface 210 tournée vers l'intérieur du cadre du montant 200 et le profil extérieur de l'extrémité 110 de la traverse 100 qu'elle accueille.

Selon une autre caractéristique particulièrement avantageuse, ledit bouchon 300 est préformé extérieurement d'une excroissance 340 adoptant le profil général d'un L qui, associé à la surface extérieure du bouchon 300 et des profilés 100 et 200 qu'il raccorde, assure la continuité du profil des rainures 220 et 120 de fixation du couvre-joint 400 dont sont préformés extérieurement le montant 200 et la traverse 100. Ledit joint assure l'étanchéité et/ou la fixation du châssis dans le mur M comme illustré sur le dessin de la figure 7. Le couvre joint 400 protège et cache ce joint. Cette continuité facilite la fixation dudit couvre joint 400 qui peut alors assumer sa fonction sur la totalité de la périphérie du cadre en voyant sa fixation garantie.

Comme illustré, ce sont les deux bords extérieurs de l'extrémité du profilé du montant 200 qui accueillent chacune un bouchon de raccord 300, la partie centrale étant bouchée par un autre bouchon 500 présentant moins de fonctionnalités. Ainsi, le raccord entre le montant et la traverse du dormant de l'invention est réalisé par 3 bouchons différents.

Ainsi, comme illustrés sur les dessins des figures 5 et 6, lesdits bouchons de raccord 300 sont fabriqués par paire et adoptent une configuration symétrique l'un par rapport à l'autre due à la symétrie des profils du montant et de la traverse assemblés tels ceux illustrés.

On comprend que l'assemblage en coupe droite, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention, telle que définie dans les revendications.

## Revendications

1. Liaison obtenue par l'assemblage en coupe droite des traverses (100) et des montants (200) formant le cadre (C) d'un dormant d'une baie vitrée coulissante,
où les traverses (100) et les montants (200) sont formés d'un ou plusieurs profilés,
où les traverses (100) et les montants (200) présentent des faces orientées vers l'extérieur du cadre préformées pour venir coopérer avec le bâti accueillant la baie vitrée et des faces orientées vers l'intérieur du cadre préformées pour coopérer avec la ou les baies vitrées coulissantes,
où les extrémités des traverses (100) sont coupées selon un plan sensiblement perpendiculaire à l'axe longitudinal de la traverse définissant un plan transversal d'appui, où les extrémités des montants (200) sont coupées selon un plan sensiblement perpendiculaire à l'axe longitudinal des montants,
où les montants (200) et les traverses (100) étant fixés par un moyen de fixation,
**CARACTÉRISÉE PAR LE FAIT QUE**
- les extrémités des traverses (100) viennent en appui à des fins d'assemblage sur la face orientée vers l'intérieur du cadre des extrémités des montants (200),
- les extrémités débouchantes des montants sont au moins partiellement fermées par au moins un bouchon (300) ne participant pas à la fixation et comprenant une tête présentant une surface interne, une surface latérale cylindrique délimitant son épaisseur et une surface externe,
- la surface interne vient en appui contre l'extrémité du montant (200),
- le bouchon comprenant un corps saillant (310) à partir de la surface interne d'appui (320) vers l'âme creuse du montant (200) à des fins de positionnement et d'assemblage dudit bouchon (300),
- ladite tête étant préformée pour que la courbe directrice de la surface latérale reprenne le profil extérieur de la partie de l'extrémité du montant (200) que ledit bouchon (300) bouche,
- ladite tête étant préformée et les extrémités des montants (200) et des traverses (100) étant préformées et positionnées de sorte que la surface latérale vienne en contact avec le plan transversal d'appui,
- la surface externe étant préformée pour reproduire le profil de la surface de la traverse (100) avec laquelle elle vient en correspondance.

2. Liaison selon la revendication 1, **CARACTÉRISÉE PAR LE FAIT QUE** ledit bouchon (300) est préformé d'une ou plusieurs rainures pour assurer la continuité des rainures préformées sur les ensembles de profilés.

3. Liaison selon la revendication 1, **CARACTÉRISÉE PAR LE FAIT QUE** la surface cylindrique et la surface externe de la tête sont préformées d'une forme en saillie (340) adoptant le profil d'un L reproduisant dans leur plan respectif le profil d'une rainure de fixation pour un couvre joint, rainure préformée sur les surfaces extérieures des montants (200) et des traverses (100) dont le bouchon (300) assure la jonction.

4. Liaison selon la revendication 1, **CARACTÉRISÉE PAR LE FAIT QUE** lorsque l'extrémité de la traverse (100) ne correspond pas exactement à la forme de la surface de l'extrémité du montant (200) qui l'accueille, une ou plusieurs projections en saillie (331) à partir de la tête viennent compléter les volumes laissés libres par l'extrémité de traverse.

5. Liaison selon la revendication 1, **CARACTÉRISÉE PAR LE FAIT QUE** ledit bouchon (300) est en polyphénylène oxyde modifié (ppom).

## Patentansprüche

1. Verbindung, erhalten durch die Montage in geradem Schnitt von Querträgern (100) und Pfosten (200), die eine Zarge (C) eines Blendrahmens einer gleitenden verglasten Fensteröffnung bilden,
wobei die Querträger (100) und die Pfosten (200) aus einem oder aus mehreren Profilen gebildet sind,
wobei die Querträger (100) und die Pfosten (200) Flächen aufweisen, die auf die Außenseite der vorgeformten Zarge ausgerichtet sind, um mit dem Rahmen zusammenzuarbeiten, der den verglasten Flügel aufnimmt, und Flächen, die auf die Innenseite der vorgeformten Zarge ausgerichtet sind, um mit dem oder den gleitenden verglasten Flügeln zusammenzuarbeiten,
wobei die Enden der Querträger (100) in einer Ebene geschnitten sind, die im Wesentlichen senkrecht zur Längsachse des Querträgers ist, der eine quer liegende Auflageebene definiert,
wobei die Enden der Pfosten (200) in einer Ebene geschnitten sind, die im Wesentlichen senkrecht zur Längsachse der Pfosten ist,
wobei die Pfosten (200) und die Querträger (100) durch ein Befestigungsmittel befestigt sind,
**dadurch gekennzeichnet, dass**
- die Enden der Querträger (100) zur Montage auf der Seite aufliegen, die auf die Innenseite der Zarge der Enden der Pfosten (200) ausgerichtet ist,
- die einmündenden Enden der Pfosten mindestens teilweise aus mindestens einem Stopfen (300) gebildet sind, der nicht an der Befestigung beteiligt ist und einen Kopf umfasst, der eine innere Fläche aufweist, eine zylindrische seitliche Fläche, die seine Dicke begrenzt, und eine äußere Fläche,
- die innere Fläche gegen das Ende des Pfostens (200) aufliegt,
- der Stopfen einen Körper (310) umfasst, der aus der inneren Auflagefläche (320) hin zum hohlen Kern des Pfostens (200) hervorsteht, um den Stopfen (300) zu positionieren und zu montieren,
- wobei der Kopf vorgeformt ist, damit die leitende Kurve der seitlichen Oberfläche das äußere Profil des Endteils des Pfostens (200) wieder aufnimmt, den der Stopfen (300) verstopft,
- wobei der Kopf vorgeformt ist und die Enden der Pfosten (200) und der Querträger (100) vorgeformt und positioniert sind, damit die seitliche Fläche mit der quer liegenden Auflageebene in Kontakt kommt,
- die äußere Fläche vorgeformt ist, um das Profil der Oberfläche des Querträgers (100), mit der sie verbunden ist, wiederzugeben.

2. Verbindung nach Anspruch 1, **dadurch gekennzeichnet, dass** der Stopfen (300) mit einer oder mehreren Nuten vorgeformt ist, um die Kontinuität der vorgeformten Nuten auf den Profileinheiten sicherzustellen.

3. Verbindung nach Anspruch 1, **dadurch gekennzeichnet, dass** die zylindrische Oberfläche und die äußere Oberfläche des Kopfes mit einer vorspringenden Form (340) vorgeformt sind, die das Profil eines L annimmt, die, auf ihrer entsprechenden Ebene, das Profil einer Befestigungsnut für eine Decklasche wiedergibt, wobei die Nut auf den äußeren Flächen der Pfosten (200) und der Querträger (100) vorgeformt ist, wobei der Stopfen (300) die Verbindung sicherstellt.

4. Verbindung nach Anspruch 1, **dadurch gekennzeichnet, dass**, wenn das Ende des Querträgers (100) nicht genau der Form der Oberfläche des Endes des Pfostens (200), der es aufnimmt, entspricht, ein oder mehrere Projektionen (331), die aus dem Kopf hervorspringen, die Volumina vervollständigen, die vom Ende des Querträgers freigelassen werden.

5. Verbindung nach Anspruch 1, **dadurch gekennzeichnet, dass** der Stopfen (300) aus modifiziertem Polyphenylenoxid (MPPO) besteht.

## Claims

1. Linkage obtained by means of straight-cut assembly of the cross members (100) and vertical members (200) forming the frame (C) of a sliding window case,
where the cross members (100) and the vertical members (200) are formed from one or a plurality of profiles,
where the cross members (100) and the vertical members (200) have sides facing the outside of the frame preformed to engage with the supporting member receiving the window and sides facing the inside of the frame preformed to engage with the sliding window(s),
where the ends of the cross members (100) are cut along a substantially perpendicular plane in relation to the longitudinal axis of the cross member defining a transverse bearing surface,
where the ends of the vertical members (200) are cut along a substantially perpendicular plane in relation to the longitudinal axis of the vertical members,
where the vertical members (200) and the cross members (100) are fixed by fixing means,
**characterised in that**
- the ends of the cross members (100) bear for assembly on the side facing the inside of the frame of the ends of the vertical members (200),
- the emerging ends of the vertical members are at least partially sealed by at least one cap (300) not involved in fixation and comprising a head having an inner surface, a cylindrical lateral surface defining the thickness thereof and an outer surface,
- the inner surface bears on the end of the vertical member (200),
- the cap comprising a protruding body (310) from the inner bearing surface (320) to the hollow core of the vertical member (200) for positioning and assembling said cap (300),
- said head being preformed such that the directrix curve of the lateral surface adopts the outer profile of the part of the end of the vertical member (200) sealed by said cap (300),
- said head being preformed and the ends of the vertical members (200) and the cross members (100) being preformed and positioned such that the lateral surface comes into contact with the transverse bearing surface,
- the outer surface being preformed to reproduce the profile of the surface of the cross member (100) with which it corresponds.

2. Linkage according to claim 1, **characterised in that** said cap (300) is preformed with one or a plurality of grooves to ensure the continuity of the preformed grooves on the profile assemblies.

3. Linkage according to claim 1, **characterised in that** the cylindrical surface and the outer surface of the head are preformed with a protruding shape (340) adopting an L-shaped profile reproducing in the respective plane thereof the profile of a fixing groove for a capping strip, a preformed groove on the outer surfaces of the vertical members (200) and the cross members (100) wherein the cap (300) provides the joint.

4. Linkage according to claim 1, **characterised in that**, if the end of the cross member (100) does not exactly match the shape of the surface of the end of the vertical member (200) receiving same, one or a plurality of protruding projections (331) from the head fill the volumes left free by the end of the cross member.

5. Linkage according to claim 1, **characterised in that** said cap (300) is made of modified polyphenylene oxide (MPPO).
